# EUROPÄISCHE PATENTSCHRIFT

(11) **EP 1 726 910 B1**
(45) Veröffentlichungstag und Bekanntmachung des Hinweises auf die Patenterteilung: **10.10.2007**
(21) Anmeldenummer: 06010641.6
(22) Anmeldetag: 24.05.2006
(51) Int. Cl.: F41H 5/22

(54) **Einrichtung zur mechanisch gekoppelten Verstellung von Lukendeckel und Fahrersitz an einem gepanzerten Fahrzeug**
Device for mechanical coupled adjustment of hatch cover and driver seat in a armoured vehicle
Dispositif de couplage mécanique de panneau d'écoutille et siège de conducteur d'un véhicule blindé

(30) Priorität: 27.05.2005 DE 102005024404
(43) Veröffentlichungstag der Anmeldung: 29.11.2006
(73) Patentinhaber: Krauss-Maffei Wegmann GmbH & Co. KG, 80997 München (DE)
(72) Erfinder: Jean-Jacques, Dr. Alexander, 80798 München (DE); Köll, Dr. Jan, 3701 Grossweikersdorf (AT)
(74) Vertreter: Feder, Wolf-Dietrich

(56) Entgegenhaltungen:
- DE-A1- 3 741 101
- US-A- 4 159 669
- US-A- 4 587 880

## Beschreibung

Die Erfindung betrifft eine Einrichtung zur mechanisch gekoppelten Verstellung von Lukendeckel und Fahrersitz an einem gepanzerten Fahrzeug mit den Merkmalen aus dem Oberbegriff des Patentanspruchs 1.

Eine solche Einrichtung ist bekannt aus DE 3741101.

Gepanzerte Fahrzeuge mit einer Luke, die mittels eines Lukendeckels verschließbar ist und bei denen im Fahrzeuginnenraum im Bereich unterhalb der Luke ein Fahrersitz angeordnet ist, der aus einer Grundstellung in eine angehobene Stellung bewegbar ist, d.h. gepanzerte Fahrzeuge, die keine Windschutzscheibe besitzen aber auch längere Zeit mit hohen Fahrgeschwindigkeiten betrieben werden, können in der Regel entweder so gefahren werden, dass der Militärkraftfahrer unter der geschlossenen Luke sitzt und die Umgebung über Winkelspiegel sehen kann, oder so, dass der Militärkraftfahrer aus der teilgeöffneten Luke bei angehobenem Fahrersitz herrausragt und direkte Sicht auf die Fahrbahn und die Umgebung hat. Die teilgeöffnete Luke bildet hierbei weiterhin einen Schutz von oben, u.a. auch gegen Witterungseinflüsse. Um diese Stellung zu erreichen, ist sowohl das Öffnen und Schließen des Lukendeckels als auch eine Höhenverstellung des Fahrersitzes und der Fahrbedienelemente notwendig. Zusätzlich ist ein vollständiges Öffnen des Lukendeckels zwecks Notbergung des Fahrers und ggf. zum Ein- und Aussteigen notwendig.

Bei bekannten Fahrzeugen sind das Öffnen und Schließen des Lukendeckels sowie die Höhenverstellung des Fahrersitzes entweder vollständig unabhängig voneinander, oder es ist eine umschaltbare Antriebsmechanik vorhanden. Diese Antriebsmechanik kann wahlweise auf die Verstellung des Lukendeckels, die Verstellung des Fahrersitzes oder auf beide Verstellungen gleichzeitig geschaltet werden. Hierdurch ist ein gleichzeitiges Teilöffnen bzw. Teilschließen der Luke und ein Höherstellen bzw. Tieferstellen des Fahrersitzes möglich. Zum kompletten Öffnen des Lukendeckels muss die Antriebsmechanik so geschaltet werden, dass nur die Verstellung des Lukendeckels wirksam wird. Diese Art der Betätigung ist relativ umständlich und erfordert mehrere Arbeitsvorgänge.

Der Erfindung liegt die Aufgabe zugrunde, ein gepanzertes Fahrzeug mit den im Oberbegriff des Patentanspruchs 1 angegebenen Merkmalen so auszubilden, dass die Verstellung des Fahrersitzes fest mit der Lukenverstellung gekoppelt ist, so dass keine Umschaltungen notwendig sind.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Ein Grundgedanke der Erfindung besteht darin, den Lukendeckel mit der Halterung für das Grundgestell des Fahrersitzes derart über eine eine Kurvenführung enthaltende Gelenkkette zu verbinden, dass der Fahrersitz beim Teilöffnen des Lukendeckels von einer Grundstellung (Fahren unter Luke) in eine angehobene Stellung (Fahren über Luke) angehoben wird, beim weiteren Öffnen des Lukendeckels jedoch in der angehobenen Stellung (Fahren über Luke) verbleibt.

Um dies zu erreichen wird ein Gelenk der Gelenkkette, das über eine Koppelstange mit der Sitz-Halterung für das Grundgestell des Fahrersitzes verbunden ist, in einer Kurvenführung geführt, deren unterer Abschnitt parallel zur Linearführung des Grundgestells, also im wesentlichen vertikal verläuft, so dass bei der Bewegung in diesem ersten Abschnitt der Fahrersitz nach oben angehoben bzw. nach unten abgesenkt wird. Oberhalb des ersten Abschnitts der Kurvenführung wird dieses Gelenk der Gelenkkette in einem zum Fahrersitz hin kreisbogenförmig gekrümmten Abschnitt geführt, so dass es auf einer Kreisbahn läuft. Der Radius dieser Kreisbahn entspricht der Länge der Koppelstange zwischen dem in der Kurvenführung geführten Gelenk und der Sitz-Halterung des Grundgestells des Fahrersitzes, was zur Folge hat, dass der Fahrersitz beim weiteren Öffnen des Lukendeckels keine Positionsänderung mehr erfährt.

In Abhängigkeit von der Art der Luke (Hub-, Klapp- oder Schiebeluke), dem Anlenkpunkt und den ergonomischen Anforderungen (notwendige Sitzpositionen, Sicht etc.) sind unterschiedliche Hubhöhen für den Fahrersitz erforderlich. Darstellbar ist dies mittels der oben erwähnten Kombination einer Gelenkkette und einer Kurvenführung. Dabei kann die Kurvenführung entweder feststehen oder bewegt sein, z.B. in Form einer Kurvenscheibe. Die Gelenkkette kann so ausgelegt werden, dass die Bewegungen von Luke und Fahrersitz so kombiniert werden, dass die erforderlichen Hubhöhen erreicht werden können.

Diese Art der Koppelung zwischen der Bewegung des Lukendeckels und der Hubbewegung des Fahrersitzes eröffnet auch die Möglichkeit zur perzentilabhängigen Lenkradverstellung. Hierzu ist das Lenkrad an einer Lenkrad-Halterung angeordnet, die in einer mit dem Fahrzeugchassis fest verbundenen weiteren Linearführung verschiebbar geführt ist, und die Bewegung dieser Lenkrad-Halterung wird mit der Anhebebewegung des Fahrersitzes über eine mechanische Koppelvorrichtung, die beispielsweise ein Übertragungsgestänge oder einen Bonwdenzug enthalten kann, gekoppelt.

Im folgenden wird anhand der beigefügten Zeichnungen ein prinzipielles Ausführungsbeispiel für eine Einrichtung zum gleichzeitigen Öffnen der Luke und Anheben des Fahrersitzes bei einem gepanzerten Fahrzeug näher erläutert.

In den Zeichnungen zeigen:
- Fig. 1: in einer stark schematisierenden Darstellung einen Teil des Innenraums eines gepanzerten Fahrzeugs mit einem Fahrersitz, einem Lukendeckel und einer Einrichtung zur Koppelung des Lukendeckels mit dem Fahrersitz bei geschlossenem Lukendeckel;
- Fig. 2: die Darstellung analog Fig. 1 bei teilweise geöffnetem Lukendeckel;
- Fig. 3: die Darstellung nach Fig. 1 bei weit geöffnetem Lukendeckel;
- Fig. 4: einen Teil des Innenraums des gepanzerten Fahrzeugs im Bereich des Lenkrades ohne Fahrersitz aber mit Teilen der Verbindung zwischen Fahrersitz und Gelenkkette;
- Fig. 5: in perspektivischer, gegenüber Fig. 4 vergrößerter Darstellung einen Ausschnitt aus Fig. 4 im Bereich der Lenkrad-Halterung in der Grundstellung der Lenkrad-Halterung;
- Fig. 6: in perspektivischer Darstellung einen Ausschnitt aus Fig. 4 im Bereich von Lenkrad und Lenkrad-Halterung in einer Zwischenstellung der Lenkrad-Halterung;
- Fig. 7: in einer Darstellung analog Fig. 5 die Lenkrad-Halterung in der voll angehobenen Stellung.

In den Figuren 1 bis 7 ist ein Teil des Innenraums eines im übrigen nicht dargestellten gepanzerten Fahrzeugs gezeigt. Der Innenraum ist an seiner Oberseite durch eine Dachplatte 1 abgeschlossen, in der eine Luke 2 angeordnet ist, die mittels eines schwenkbaren Lukendeckels 2.1 verschließbar ist.

Im Fahrzeuginnenraum im Bereich unterhalb der Luke 2 ist ein Fahrersitz 3 angeordnet, der grundsätzlich aus einer in Fig. 1 dargestellten Grundstellung, in welcher der Fahrer unterhalb der Luke 2 sitzt, in eine in den Fig. 2 und 3 dargestellte angehobene Stellung bewegbar ist, in welcher der Fahrer teilweise aus der Luke 2 herrausragt. Hierzu ist das Grundgestell 3.1 des Fahrersitzes 3 an einer Halterung 4 befestigt, die in einer vertikal angeordneten Linearführung 4.1 bewegbar ist.

Der im dargestellten Ausführungsbeispiel um eine horizontale Achse schwenkbare Lukendeckel 2.1 ist mit der Sitz-Halterung 4 für das Grundgestell 3.1 des Fahrersitzes 3 über eine eine Kurvenführung enthaltende Gelenkkette verbunden, die im folgenden näher beschrieben wird.

Die Sitz-Halterung 4 ist über ein erstes Gelenk 10.1 mit einer ersten Koppelstange 10 verbunden, welche ihrerseits über ein zweites Gelenk 6.1 mit dem dem Fahrersitz 3 zugewandten Ende eines hinter dem Fahrersitz angeordneten Verbindungsbalkens 6 als weiterem Element der Gelenkkette verbunden ist.

Das vom Fahrersitz 3 abgewandte Ende des Verbindungsbalkens 6 ist über ein drittes Gelenk 8.1 mit einer zweiten Koppelstange 8 verbunden, die über eine weitere Gelenkverbindung 8.2 am Fahrzeugchassis 9 angelenkt ist. Ein vorgegebener Punkt des Verbindungsbalkens 6 ist über ein viertes Gelenk 5.2 mit einem Ende einer dritten Koppelstange 5 verbunden, deren anderes Ende über ein weiteres Gelenk 5.1 am Lukendeckel 2.1 angelenkt ist.

Das über die Koppelstange 10 und das erste Gelenk 10.1 mit der Sitz-Halterung 4 verbundene zweite Gelenk 6.1 der Gelenkkette ist in einer Kurvenführung geführt, die zwei in Richtung der Linearführung 4.1 übereinander angeordnete Abschnitte aufweist, nämlich einen unteren parallel zur Linearführung 4.1 der Sitz-Halterung 4 verlaufenden Abschnitt 7.1, an den sich ein oberer kreisbogenförmig gekrümmter, zum Fahrersitz 3 hin verlaufender Abschnitt 7.2 anschließt. Dabei entspricht die Länge der ersten Koppelstange 10 dem Radius des oberen Abschnitts 7.2 der Kurvenführung, also dem Kreisbogen.

Zusätzlich ist zur Perzentileinstellung des Fahrersitzes 3 das Grundgestell 3.1 über eine Verstelleinrichtung 11 in der Höhe verstellbar mit der Halterung 4 verbunden.

Das Öffnen der Luke und die Höhenverstellung des Fahrersitzes erfolgen über eine beispielsweise am Lukendeckel angreifende, in Fig. 1 bis 3 nicht dargestellte Antriebsvorrichtung.

Gemäß der Darstellung in den Fig. 1 bis 3 verläuft der Öffnungsvorgang beim Anheben des Lukendeckels folgendermaßen:

In der in Fig. 1 dargestellten abgesenkten Grundstellung des Fahrersitzes 3 befindet sich das zweite Gelenk 6.1 zwischen der ersten Koppelstange 10 und dem Verbindungsbalken 6 am unteren Ende des ersten Abschnitts 7.1 der Kurvenführung. Wird der Lukendeckel 2.1 teilweise geöffnet, so wird über die dritte Koppelstange 5 und den Verbindungsbalken 6 das in der Kurvenführung geführte zweite Gelenk 6.1 vertikal nach oben geführt und dadurch über die erste Koppelstange 10 die Halterung 4 und damit der Fahrersitz 3 angehoben, bis er in die in Fig. 2 dargestellte Stellung gelangt, in welcher der Lukendeckel 2.1 teilweise geöffnet ist, so dass ein auf dem Fahrersitz 3 sitzender Fahrer direkt aus der Luke heraus beobachten kann.

Beim weiteren Öffnen des Lukendeckels 2.1 gelangt das zweite Gelenk 6.1 der Gelenkkette in der Kurvenführung in den zweiten kreisbogenförmig gekrümmten Abschnitt 7.2. Da die Länge der ersten Koppelstange 10 dem Radius dieses Kreises entspricht, bleibt bei dieser Bewegung das der Halterung 4 zugewandte erste Gelenk 10.1 im Mittelpunkt der Kreisbahn und somit in Ruhe, und der Fahrersitz 3 wird beim weiteren Öffnen des Lukendeckels 2.1 in die in Fig. 3 dargestellte weit geöffnete Stellung nicht mehr weiter mit angehoben. Beim Schließen des Lukendeckels 2.1 laufen die Vorgänge in umgekehrter Reihenfolge ab. Bei der Bewegung aus der in Fig. 3 dargestellten Stellung in die in Fig. 2 dargestellte Stellung erfolgt keine Absenkung des Fahrersitzes 3, während bei der Bewegung aus der in Fig. 2 dargestellten Stellung in die in Fig. 1 dargestellte Grundstellung eine Absenkung des Fahrersitzes in die abgesenkte Stellung erfolgt.

Die Perzentileinstellung des Fahrersitzes 3 ist von den Bewegungen des Fahrersitzes 3 über die Gelenkkette unabhängig.

Im folgenden wird anhand der Fig. 4 bis 7 beschrieben, in welcher Weise das Lenkrad des Fahrzeugs und ggf. weitere im Bereich des Lenkrads angeordnete Bedienungselemente gemeinsam mit der Anhebebewegung des Fahrersitzes 3 in eine angehobene Stellung bewegt werden können.

Hierzu sind das vor dem Fahrersitz angeordnete Lenkrad 12 sowie ggf. im Bereich des Lenkrads angeordnete weitere Bedienungselemente 12.1, 12.2 an einer Lenkrad-Halterung 13 angeordnet, die in einer mit dem Fahrzeugchassis 9 fest verbundenen vertikal oder unter einem spitzen Winkel zur Vertikale verlaufenden zweiten Linearführung 14 verschiebbar geführt ist. Wie insbesondere aus Fig. 5 ersichtlich, weist die Linearführung 14 zwei parallel zueinander verlaufende Führungsschlitze 14.1 und 14.2 auf, in denen jeweils die Lenkrad-Halterung 13 durchsetzende Führungsbolzen 13.1 und 13.2 geführt sind. Es ist aus den Figuren ersichtlich, dass somit die Lenkrad-Halterung 13 in der Linearführung 14 aufwärts und abwärts verschiebbar ist. Die untere Grundstellung ist in Fig. 5 dargestellt, während eine Zwischenstellung in Fig. 6 und die obere Endstellung in Fig. 7 gezeigt werden. Weiterhin ist die Lenkrad-Halterung um eine horizontale Achse, die der Achse des ersten Führungsbolzens 13.1 entspricht, um einen vorgegebenen Winkel verschwenkbar. Hierzu ist der die Lenkrad-Halterung 13 durchsetzende zweite Führungsbolzen 13.2 in einer in der Lenkrad-Halterung angeordneten gekrümmten Schlitzführung 13.3 geführt, so dass nach Lösen eines Sperrhebels 13.4 die Lenkrad-Halterung 13 verschwenkt werden kann.

Um die Bewegung des Fahrersitzes mit der Bewegung der Lenkrad-Halterung 13 zu koppeln, ist eine mechanische Koppelungsvorrichtung vorgesehen, die im dargestellten Ausführungsbeispiel einen, in einer Ebene parallel zur Richtung der zweiten Linearführung 14 schwenkbaren, zweiarmigen Hebel 15 aufweist, dessen erster Hebelarm 15.1-15.2 mit der Lenkrad-Halterung über ein Verbindungsstück 15.4 gelenkig verbunden ist, während am zweiten Hebelarm 15.3 ein Übertragungselement 16 angreift, das im dargestellten Ausführungsbeispiel als Bowdenzug ausgebildet ist. Als Übertragungselement kann aber auch ein Übertragungsgestänge dienen. Das Übertragungselement 16 ist, wie aus Fig. 4 ersichtlich, mit seinem anderen Ende an die Sitz-Halterung 4 und damit den Fahrersitz 3 angeschlossen. Dies hat zur Folge, dass bei der Anhebebewegung der Sitz-Halterung 4 und damit des Fahrersitzes 3 der Hebel 15 in der Weise verschwenkt wird, dass die Lenkrad-Halterung 13 in der Linearführung 14 nach oben verschoben wird.

Im dargestellten Ausführungsbeispiel ist zusätzlich eine Möglichkeit geschaffen, bei der Anhebung des Lenkrads 12 mit der Bewegung des Fahrersitzes 3 die Perzentileinstellung zu berücksichtigen. Hierzu ist die Länge des ersten Hebelarms 15.1-15.2 mittels einer Einstellvorrichtung veränderbar. Der erste Hebelarm besteht aus zwei teleskopartig ineinander verschiebbaren Teilen 15.1 und 15.2. Der Teil 15.1 ist fest mit dem zweiten Hebelarm 15.3 verbunden, während der Teil 15.2 am Teil 15.1 in Längsrichtung verschiebbar und über ein weiteres Übertragungselement 17, das als Bowdenzug ausgebildet sein kann, mit dem verstellbar an der Sitz-Halterung 4 befestigten Grundgestell 3.1 des Fahrersitzes 3 verbunden ist. Über diese Vorrichtung verändert sich bei einer Höhenverstellung des Fahrersitzes 3 an der Sitz-Halterung 4 zur Perzentileinstellung die Länge des aus den Teilen 15.1 und 15.2 bestehenden ersten Hebelarms des Hebels 15 und somit das Übertragungsverhältnis der Bewegung des Fahrersitzes 3 zur Bewegung des Lenkrades 12. Mit dem Übertragungselement 16 erfolgt somit eine perzentilunabhängige Einstellung des Lenkrades, und die von der Perzentileinstellung abhängige Einstellung erfolgt über das Übertragungselement 17.

In den Fig. 5 und 7 ist eine Einstellung mit maximaler Länge des ersten Hebelarms gemäß einer Perzentileinstellung M 95 dargestellt, während Fig. 6 eine Einstellung mit verkürztem ersten Hebelarm des Hebels 15 entsprechend einer Perzentileinstellung F 05 zeigt.

Es ist prinzipiell auch möglich, in nicht dargestellter Weise den Hebel 15 mit einem Übertragungselement direkt an das Grundgestell des Fahrersitzes anzuschließen, so dass die Einstellung immer perzentilabhängig erfolgt. In diesem Fall kann dann auf die zusätzliche Einstellmöglichkeit durch Veränderung des ersten Hebelarms verzichtet werden.

In Fig. 4 ist auch die Antriebsvorrichtung zum Öffnen und Schließen des Lukendeckels dargestellt. Sie besitzt einen Antriebsmotor 19 der ein Spindelgetriebe 18 antreibt, dessen Spindel 18.1 mit einer am in Fig. 4 nicht dargestellten Lukendeckel angeordneten Befestigungslasche 2.11 verbunden ist.

## Patentansprüche

1. Einrichtung zur mechanisch gekoppelten Verstellung von Lukendeckel und Fahrersitz an einem gepanzerten Fahrzeug mit einer Luke, die mittels eines Lukendeckels verschließbar ist, wobei im Fahrzeuginnenraum im Bereich unterhalb der Luke ein Fahrersitz angeordnet ist, der aus einer Grundstellung in eine angehobene Stellung bewegbar ist und dessen Grundgestell an einer in einer vertikal verlaufenden Linearführung geführten Sitz-Halterung befestigt ist und der Lukendeckel aus einer geschlossenen Stellung über eine teilgeöffnete Stellung in die vollgeöffnete Stellung bewegbar ist, **dadurch gekennzeichnet, dass** der Lukendeckel (2.1) mit der Sitz-Halterung (4) für das Grundgestell (3.1) des Fahrersitzes (3) über eine Gelenkkette verbunden ist, wobei die Sitz-Halterung (4) über ein erstes Gelenk (10.1) mit einer ersten Koppelstange (10) verbunden ist, welche über ein zweites Gelenk (6.1) an ein weiteres Element der Gelenkkette angeschlossen ist und das zweite Gelenk (6.1) in einer Kurvenführung geführt ist, die zwei in Richtung der Linearführung (4.1) übereinander angeordnete Abschnitte aufweist, nämlich einen unteren, parallel zur Linearführung der Sitz-Halterung (4) verlaufenden Abschnitt (7.1), an den sich ein oberer, kreisbogenförmig gekrümmter, zum Fahrersitz (3) hin verlaufender Abschnitt (7.2) anschließt, wobei die Länge der ersten Koppelstange (10) dem Radius des oberen Abschnitts (7.2) der Kurvenführung entspricht.

2. Einrichtung nach Anspruch 1, **dadurch gekennzeichnet, dass** die erste Koppelstange (10) über das zweite Gelenk (6.1) mit einem dem Fahrersitz zugewandten Ende eines hinter dem Fahrersitz (3) angeordneten Verbindungsbalkens (6) als weiteres Element der Gelenkkette verbunden ist, wobei das vom Fahrersitz abgewandte Ende des Verbindungsbalkens (6) über ein drittes Gelenk (8.1) mit einer zweiten Koppelstange (8) verbunden ist, die am Fahrzeugchassis (9) angelenkt ist, und ein vorgegebener Punkt des Verbindungsbalkens (6) über ein viertes Gelenk (5.1) mit einem Ende einer dritten Koppelstange (5) verbunden ist, deren anderes Ende am Lukendeckel (2.1) angelenkt ist.

3. Einrichtung nach Anspruch 1 oder 2, **dadurch gekennzeichnet, dass** das Grundgestell (3.1) des Fahrersitzes (3) an der in der Linearführung (4.1) geführten Halterung (4) höhenverstellbar befestigt ist.

4. Einrichtung nach einem der Ansprüche 1 bis 3, **dadurch gekennzeichnet, dass** das vor dem Fahrersitz (3) angeordnete Lenkrad (12) und ggf. weitere Bedienungselemente (12.1, 12.2) an einer Lenkrad-Halterung (13) angeordnet sind, die in einer mit dem Fahrzeugchassis (9) fest verbundenen, vertikal oder unter einem spitzen Winkel zur Vertikalen verlaufenden zweiten Linearführung (14) verschiebbar geführt ist, wobei die Bewegung der Lenkrad-Halterung (13) mit der Anhebebewegung des Fahrersitzes (3) über eine mechanische Koppelvorrichtung gekoppelt ist.

5. Einrichtung nach Anspruch 4, **dadurch gekennzeichnet, dass** die mechanische Koppelvorrichtung einen in einer Ebene parallel zur Richtung der zweiten Linearführung (14) schwenkbaren, zweiarmigen Hebel (15) aufweist, dessen erster Hebelarm (15.1-15.2) mit der Lenkrad-Halterung (13) gelenkig verbunden ist, während am zweiten Hebelarm (15,3) ein erstes Übertragungselement (16) angreift, das mit der Sitz-Halterung (4) gekoppelt ist.

6. Einrichtung nach Anspruch 5, **dadurch gekennzeichnet, dass** die Länge des ersten Hebelarms (15.1-15.2) des zweiarmigen Hebels mittels einer Einstellvorrichtung veränderbar ist.

7. Einrichtung nach den Ansprüchen 3 und 6, **dadurch gekennzeichnet, dass** der erste Hebelarm aus zwei teleskopartig ineinander verschiebbaren Teilen (15.1, 15.2) besteht, und die Einstellvorrichtung ein zweites Übertragungselement (17) aufweist, mittels dessen die Länge des ersten Hebelarms durch Verschiebung der beiden Teile gegeneinander in Abhängigkeit von der Höheneinstellung des Grundgestells (3.1) des Fahrersitzes an der in der Linearführung (4.1) geführten Sitz-Halterung (4) einstellbar ist.

8. Einrichtung nach den Ansprüchen 3 und 4, **dadurch gekennzeichnet, dass** die mechanische Koppelvorrichtung einen in einer Ebene parallel zur Richtung der zweiten Linearführung schwenkbaren Hebel aufweist, dessen erster Hebelarm mit der Lenkrad-Halterung gelenkig verbunden ist, während am zweiten Hebelarm ein Übertragungselement angreift, das mit dem Grundgestell des Fahrersitzes gekoppelt ist.

9. Einrichtung nach den Ansprüchen 5, 7 oder 8, **dadurch gekennzeichnet, dass** als Übertragungselement ein Bowdenzug dient.

10. Einrichtung nach den Ansprüchen 5, 7 oder 8, **dadurch gekennzeichnet, dass** als Übertragungselement ein Übertragungsgestänge dient.

11. Einrichtung nach einem der Ansprüche 4 bis 10, **dadurch gekennzeichnet, dass** die Lenkrad-Halterung (13) um eine vorgegebene Winkelstellung verkippbar in der zweiten Linearführung (14) angeordnet ist.

## Claims

1. Device for the mechanically coupled adjustment of hatch cover and driver seat in an armoured vehicle having a hatch that is closable by means of a hatch cover, wherein disposed in the vehicle interior in the region below the hatch is a driver seat, which is movable from a normal position into a raised position and the base frame of which is fastened to a seat mounting guided in a vertically extending linear guide, and the hatch cover is movable from a closed position via a partially open position into the fully open position, **characterized in that** the hatch cover (2.1) is connected to the seat mounting (4) for the base frame (3.1) of the driver seat (3) by a link mechanism, wherein the seat mounting (4) is connected by a first link (10.1) to a first coupling rod (10), which is connected by a second link (6.1) to a further element of the link mechanism and the second link (6.1) is guided in a curved guide, which comprises two portions disposed one above the other in the direction of the linear guide (4.1), namely a bottom portion (7.1), which extends parallel to the linear guide of the seat mounting (4) and is adjoined by a top portion (7.2) curved in the shape of an arc and extending towards the driver seat (3), wherein the length of the first coupling rod (10) corresponds to the radius of the top portion (7.2) of the curved guide.

2. Device according to claim 1, **characterized in that** the first coupling rod (10) is connected by the second link (6.1) to the end, facing the driver seat, of a connection beam (6) disposed behind the driver seat (3) as a further element of the link mechanism, wherein the end of the connection beam (6) remote from the driver seat is connected by a third link (8.1) to a second coupling rod (8), which is coupled to the vehicle chassis (9), and a defined point of the connection beam (6) is connected by a fourth link (5.1) to one end of a third coupling rod (5), the other end of which is coupled to the hatch cover (2.1).

3. Device according to claim 1 or 2, **characterized in that** the base frame (3.1) of the driver seat (3) is fastened in a height-adjustable manner to the mounting (4) guided in the linear guide (4.1).

4. Device according to one of claims 1 to 3, **characterized in that** the steering wheel (12), which is disposed in front of the driver seat (3), and optionally further control elements (12.1, 12.2) are disposed on a steering wheel mounting (13), which is guided displaceably in a second linear guide (14), which is connected in a fixed manner to the vehicle chassis (9) and extends vertically or at an acute angle to the vertical, wherein the movement of the steering wheel mounting (13) is coupled by a mechanical coupling device to the lifting movement of the driver seat (3).

5. Device according to claim 4, **characterized in that** the mechanical coupling device comprises a two-armed lever (15), which is pivotable in a plane parallel to the direction of the second linear guide (14) and the first lever arm (15.1, 15.2) of which is hinge-connected to the steering wheel mounting (13), while on the second lever arm (15.3) a first transmission element (16) acts, which is coupled to the seat mounting (4).

6. Device according to claim 5, **characterized in that** the length of the first lever arm (15.1-15.2) of the two-armed lever is variable by means of an adjusting device.

7. Device according to claims 3 and 6, **characterized in that** the first lever arm comprises two parts (15.1, 15.2) that are displaceable telescopically one into the other, and the adjusting device comprises a second transmission element (17), by means of which the length of the first lever arm is adjustable by means of mutual displacement of the two parts in dependence upon the height adjustment of the base frame (3.1) of the driver seat at the seat mounting (4) guided in the linear guide (4.1).

8. Device according to claims 3 and 4, **characterized in that** the mechanical coupling device comprises a lever, which is pivotable in a plane parallel to the direction of the second linear guide and the first lever arm of which is hinge-connected to the steering wheel mounting, while on the second lever arm a transmission element acts, which is coupled to the base frame of the driver seat.

9. Device according to claims 5, 7 or 8, **characterized in that** as a transmission element a Bowden cable is used.

10. Device according to claims 5, 7 or 8, **characterized in that** as a transmission element a transmission linkage is used.

11. Device according to one of claims 4 to 10, **characterized in that** the steering wheel mounting (13) is disposed so as to be tiltable about a defined angular position in the second linear guide (14).

## Revendications

1. Dispositif de couplage mécanique du panneau d'écoutille et du siège de conducteur d'un véhicule blindé comportant une écoutille qui peut être fermée au moyen d'un panneau d'écoutille, étant entendu que dans l'habitacle du véhicule, dans la zone en dessous de l'écoutille est agencé un siège de conducteur, qui peut être déplacé depuis une position de base vers une position haute et dont le châssis de base est assemblé à une fixation de siège guidée dans un dispositif de guidage linéaire vertical et que le panneau d'écoutille peut être déplacé depuis une position de fermeture vers la position d'ouverture totale en passant par une position d'ouverture partielle, **caractérisée en ce que** le panneau d'écoutille (2.1) est relié à la fixation de siège (4) du châssis de base (3.1) du siège de conducteur (3) par l'intermédiaire d'une suite d'articulations, tandis que la fixation de siège (4) est reliée par l'intermédiaire d'une première articulation (10.1) à une première barre de couplage (10) qui est assemblée par l'intermédiaire d'une deuxième articulation (6.1) à un autre élément de la suite d'articulations et la deuxième articulation (6.1) est guidée dans un élément de guidage courbe qui comporte deux tronçons disposés l'un au-dessus de l'autre vers le dispositif de guidage linéaire (4.1), à savoir un tronçon inférieur (7.1), qui s'étend parallèlement au dispositif de guidage linéaire de la fixation de siège (4), auquel se raccorde un tronçon supérieur (7.2) cintré en forme d'arc de cercle, qui s'étend vers le siège de conducteur (3), la longueur de la première barre de couplage (10) correspondant au rayon du tronçon supérieur (7.2) de l'élément de guidage curviligne.

2. Dispositif selon la revendication 1, **caractérisé en ce que** la première barre de couplage (10) est reliée par l'intermédiaire de la deuxième articulation (6.1) à une extrémité, orientée vers le siège de conducteur, d'une barre de liaison (6), formant un autre élément de la suite d'articulations, disposé derrière le siège de conducteur (3), tandis que l'extrémité de la barre de liaison (6), éloignée du siège de conducteur, est reliée par l'intermédiaire d'une troisième articulation (8.1) à une deuxième barre de couplage (8) montée de manière articulée sur le châssis (9) du véhicule, et qu'un point prédéfini de la barre de liaison (6) est relié par l'intermédiaire d'une quatrième articulation (5.1) à une extrémité d'une troisième barre de couplage (5), dont l'autre extrémité est montée de manière articulée sur le panneau d'écoutille (2.1).

3. Dispositif selon la revendication 1 ou 2, **caractérisé en ce que** le châssis de base (3.1) du siège de conducteur (3) est assemblée à la fixation (4) guidée de manière réglable en hauteur dans le dispositif de guidage linéaire (4.1).

4. Dispositif selon l'une quelconque des revendications 1 à 3, **caractérisé en ce que** le volant de direction (12) situé devant le siège de conducteur (3) et, le cas échéant, d'autres éléments d'actionnement (12.1, 12.2) sont disposés sur une fixation du volant de direction (13), qui est guidée de manière à pouvoir être déplacée dans un deuxième dispositif de guidage linéaire (14), assemblé de manière fixe au châssis (9) du véhicule et mobile verticalement ou en formant un angle aigu avec la verticale, étant entendu que le mouvement de la fixation du volant de direction (13) est couplé au moyen d'un dispositif de couplage mécanique au mouvement de levage du siège de conducteur (3).

5. Dispositif selon la revendication 4, **caractérisé en ce que** le dispositif de couplage mécanique comporte un levier (15) à deux bras, qui est apte à pivoter dans un plan parallèle à la direction du deuxième dispositif de guidage linéaire (14) et dont le premier bras de levier (15.1-15.2) est relié de manière articulée à la fixation du volant de direction (13), tandis que le deuxième bras de levier (15.3) est en prise avec un premier élément de transmission (16) qui est couplé à la fixation de siège (4).

6. Dispositif selon la revendication 5, **caractérisé en ce que** la longueur du premier bras de levier (15.1-15.2) du levier à deux bras peut être modifiée au moyen d'un dispositif de réglage.

7. Dispositif selon les revendications 3 et 6, **caractérisé en ce que** le premier bras de levier est formé par deux parties (15.1, 15.2) pouvant glisser l'une dans l'autre de manière télescopique, et le dispositif de réglage comporte un deuxième élément de transmission (17) au moyen duquel la longueur du premier bras de levier peut être réglée par le déplacement des deux parties l'une par rapport à l'autre en fonction du réglage de la hauteur du châssis de base (3.1) du siège de conducteur au niveau de la fixation de siège (4) guidée dans le dispositif de guidage linéaire (4.1).

8. Dispositif selon les revendications 3 et 4, **caractérisé en ce que** le dispositif de couplage mécanique comporte un levier, qui est apte à pivoter dans un plan parallèle à la direction du deuxième dispositif de guidage linéaire et dont le premier bras de levier est relié de manière articulée à la fixation du volant de direction, tandis qu'un élément de transmission est en prise avec le deuxième bras de levier, lequel est couplé avec le châssis de base du siège de conducteur.

9. Dispositif selon les revendications 5, 7 ou 8, **caractérisé en ce qu'**un câble sous gaine est utilisé comme élément de transmission.

10. Dispositif selon les revendications 5, 7 ou 8, **caractérisé en ce qu'**un tringlage de transmission est utilisé comme élément de transmission.

11. Dispositif selon l'une quelconque des revendications 4 à 10, **caractérisé en ce que** la fixation du volant de direction (13) est agencée de manière à pouvoir basculer dans une position angulaire prédéfinie dans le deuxième dispositif de guidage linéaire (14).
